# EUROPÄISCHE PATENTSCHRIFT

(11) **EP 1 139 058 B1**
(45) Veröffentlichungstag und Bekanntmachung des Hinweises auf die Patenterteilung: **22.06.2005**
(21) Anmeldenummer: 01103846.0
(22) Anmeldetag: 16.02.2001
(51) Int. Cl.: F41J 5/08, F41J 5/06, F41J 5/02, F41J 5/14

(54) **Schiessstand-Einrichtung mit automatischer Trefferanzeige**
Target range with automatic hit indicator system
Installation de tir avec système automatique indicateur d'impact

(30) Priorität: 21.03.2000 CH 5382000
(43) Veröffentlichungstag der Anmeldung: 04.10.2001
(73) Patentinhaber: Polytronic International AG, 5630 Muri, AG (CH)
(72) Erfinder: Jost, Arnold, 5630 Muri (CH)
(74) Vertreter: Petschner, Goetz

(56) Entgegenhaltungen:
- EP-A- 0 285 586
- WO-A-91/12480
- US-A- 4 577 962

## Beschreibung

Die vorliegende Erfindung betrifft eine Schiessstand-Einrichtung mit einer Zielscheibenanordnung und mit einer automatischen Trefferanzeige.

Bekannte Schiessstand-Einrichtungen der vorgenannten Art sind weltweit, beispielsweise als 300-Meter-Anlagen, bekannt und dienen realistischen Schiessübungen mit scharfer Munition.

Bekannt sind aber auch Anlagen, meist Indoor-Anlagen der vorgenannten Art, bei welchen mit einem Lichtstrahlensender, beispielsweise Laser, am eigenen Schiessgerät auf eine optische Zielscheibe oder eine Zielscheibe mit Reflektor munitionsfrei geschossen wird.

EP-A-0 285 586 veröffentlicht eine Schiessstand-Einrichtung mit einer Zielscheibenanordnung und mit einer automatischen Trefferanzeige, wobei eine für den Scharfschuss and für den munitionsfreien Beschuss geeigneke Zielscheibe und eine, der Treffer-Auswerte-Einrichtung für den Scharfschuss sowie der Treffer-Auswerte-Einrichtung für den munitionsfreien Beschuss zugeordnete gemeinsame Prozessor-Anordnung vorhanden sind.

Die Aufgabe der vorliegenden Erfindung besteht nun in der Nutzbarmachung der beiden ansich stark unterschiedlichen Systeme in einer Anlage, um auf dieser vorteilhaft sowohl mit scharfem als auch simuliertem Schuss trainieren zu können.

Dies wird erfindungsgemäss zunächst erreicht durch
a) eine für den Scharfschuss geeignete Zielscheibe mit schall- oder stosswellenempfindlichen Sensoren o. dgl., welche über Verstärkermittel mit einer elektronischen Treffer-Auswerte-Einrichtung verbunden sind;
b) im Zielbild-Bereich der Zielscheibe an dieser angeordnete Reflektoren-Mittel zur Reflexion der IR-Strahlung bei einem munitionsfreien Beschuss der Zielscheibe mittels einem IR-Lichtstrahlensender (LED) an einer am Schiessgerät anbringbaren optoelektronischen Sender-Empfänger-Einrichtung mit dem Lichtstrahlensender (LED) und einem Reflexionsempfänger (PSD), welche mit einer elektronischen Treffer-AuswerteEinrichtung verbunden ist; und
c) eine, der Treffer-Auswerte-Einrichtung für den Scharfschuss sowie der Treffer-Auswerte-Einrichtung für den munitionsfreien Beschuss zugeordnete gemeinsame Prozessor-Anordnung.

Hierbei kann der gemeinsamen Prozessor-Anordnung der Treffer-AuswerteEinrichtung für den Scharfschuss sowie der Treffer-Auswerte-Einrichtung für den munitionsfreien Beschuss mindestens ein die Treffer anzeigender Monitor nachgeschaltet sein.

Ferner kann die Zielscheibe eine über die Prozessor-Anordnung ansteuerbare Wechselautomatik umfassen für das wechselweise Anordnen unterschiedlicher Zielbilder in der Schiessbildebene.

Bei einer weiteren Ausgestaltung der Erfindung kann ferner die Prozessor-Anordnung neben dem weiteren Monitor mit einer Tastatur und einem Drucker verbindbar sein zur Programmsteuerung von unterschiedlichen Stichen resp. Disziplinen, wobei hier vorteilhaft der Prozessor-Anordnung zu deren Steuerung eine Leseeinheit für ein, die Daten eines Stiches mit Schiessbild-Disziplin und Programm tragendes Standblatt und der Prozessor-Anordnung für eine Mehrfach-Anlage mindestens zwei Treffer-Auswerte-Einrichtungen sowohl für den Scharfschuss als auch für den munitionsfreien Beschuss zugeordnet werden.

Eine beispielsweise Ausführungsform des Erfindungsgegenstandes ist nachfolgend anhand der Zeichnung, welche eine Schiessstand-Einrichtung in einem Prinzipschema zeigt, näher erläutert.

Die erfindungsgemässe Schiessstand-Einrichtung mit einer Zielscheibenanordnung und mit einer automatischen Trefferanzeige umfasst zunächst eine für den Scharfschuss geeignete Zielscheibe 1 mit schall- oder stosswellenempfindlichen Sensoren o. dgl. (nicht gezeigt), welche über Verstärkermittel 5 mit einer elektronischen Treffer-Auswerte-Einrichtung 6 verbunden sind.

Solche Zielscheibenanordnungen sind ansich bekannt, etwa durch das CH-Patent 655789 oder CH-Patent 643055 u.a. der gleichen Anmelderin.

Aus diesen genannten Schriften lässt sich zudem entnehmen, dass die akustischen Sensoren in Bezug auf ein kartesisches Koordinatensystem oder ein Polarkoordinatensystem eine definierte Lage einnehmen und ferner, wie sich daraus der Trefferwert und die Schusslage ermitteln lassen, so dass hier auf entsprechende Erläuterungen verzichtet werden kann.

Aus diesen Schriften ist ferner bekannt, dass die Zielscheibe 1 eine ansteuerbare Wechselautomatik 15 umfasst für das wechselweise Anordnen unterschiedlicher Zielbilder in der Schiessbildebene. Hierfür können beispielsweise die sogenannte A- oder Ringscheibe und die sogenannte B- oder Figurenscheibe durch vertikales oder horizontales Umkippen oder Verschwenken des Zielbildrahmens wechselweise in die Zielbildebene gebracht werden. Aber auch andere Wechseltechniken sind möglich, wie etwa ein horizontales oder vertikales Verschieben von Scheibenteilen ähnlich einem Lamellenvorhang.

Ferner umfasst die erfindungsgemässe Schiessstand-Einrichtung mit einer Zielscheibenanordnung und mit einer automatischen Trefferanzeige im Zielbild-Bereich der Zielscheibe 1 an dieser angeordnete Reflektoren-Mittel 2 zur Reflexion der IR-Strahlung bei einem munitionsfreien Beschuss der Zielscheibe 1 mittels einem IR-Lichtstrahlensender (LED) an einer am Schiessgerät 10 anbringbaren optoelektronischen Sender-Empfänger-Einrichtung 3 mit dem Lichtstrahlensender (LED) und einem Reflexionsempfänger (PSD), welche mit einer elektronischen Treffer-Auswerte-Einrichtung verbunden ist.

Bekannt ist hier eine solche Einrichtung durch das DE-Patent 3411786, bei welcher die Reflektoren-Mittel zur Reflexion der IR-Strahlung bei einem munitionsfreien Beschuss der Zielscheibe mittels einem IR-Lichtstrahlensender (LED) durch einen optischen Filtervorsatz gebildet sind.

Erfindungswesentlich ist nun hier, dass die Reflektoren-Mittel nunmehr Prismenanordnungen 2 sind, hier vier, welche sich im Bereich einer Normal-Scheibe anordnen lassen und dort keinerlei elektronischer Bauteile bedürfen. Diese Prismenanordnungen zur Reflexion der IR-Strahlung sind von höchster Präzision und gestatten eine genaueste Trefferauswertung. Da aber auch solche Anordnungen ansich bekannt sind, erübrigen sich auch hier weitergehende Erläuterungen. Bekannt ist ebenfalls, dass sich die IR-Strahlung des Lichtstrahlensenders (LED) in der Regel im Laser-Bereich befindet.

Erfindungswesentlich ist nun weiter eine, der Treffer-Auswerte-Einrichtung 6 für den Scharfschuss sowie der Treffer-Auswerte-Einrichtung für den munitionsfreien Beschuss zugeordnete gemeinsame Prozessor-Anordnung 4.

Für eine optimale Schussauswertung sowohl eines Schusses mit scharfer Munition als auch eines munitionslosen Schusses ist der gemeinsamen Prozessor-Anordnung 4 mindestens ein weiterer, die Treffer anzeigender Monitor 11 nachgeschaltet. Hierbei ist es von Vorteil, wenn sich die Prozessor-Anordnung 4 neben dem weiteren Monitor 11 mit einer Tastatur 12 und einem Drucker 13 verbinden lässt zur Programmsteuerung von unterschiedlichen Stichen resp. Disziplinen.

Weiter kann der Prozessor-Anordnung 4 zu deren Steuerung eine Leseeinheit für ein, die Daten eines Stiches mit Schiessbild-Disziplin und Programm tragendes Standblatt zugeordnet werden (nicht gezeigt).

Eine solche vorbeschriebene Schiessstand-Einrichtung lässt sich nun ohne weiteres als eine Mehrfach-Anlage für mehrere Schützen gleichzeitig ausbilden, wofür der Prozessor-Anordnung 4 mindestens zwei Treffer-AuswerteEinrichtungen sowohl für den Scharfschuss als auch für den munitionsfreien Beschuss zugeordnet sind wie das die Darstellung zeigt. Hierfür weist die Prozessor-Anordnung 4 entsprechende Schnitt-Stellen und Verzweigungen auf, was nicht näher erläutert werden muss, da dies ansich bekannt ist.

Durch diese vorbeschriebenen erfindungsgemässen Massnahmen ist es nunmehr möglich, die beiden ansich stark unterschiedlichen Systeme in einer Anlage zusammenzufassen, um auf dieser vorteilhaft sowohl mit scharfem als auch simuliertem Schuss trainieren zu können.

Es wird Schutz beansprucht wie folgt:

## Patentansprüche

1. Schiessstand-Einrichtung mit einer Zielscheibenanordnung und mit einer automatischen Trefferanzeige, **gekennzeichnet durch**
a) eine für den Scharfschuss geeignete Zielscheibe (1) mit schall- oder stosswellenempfindlichen Sensoren o. dgl., welche über Verstärkermittel (5) mit einer elektronischen Treffer-Auswerte-Einrichtung (6) mit einem Monitor (20) verbunden sind;
b) im Zielbild-Bereich der Zielscheibe (1) an dieser angeordnete Reflektoren-Mittel (2) zur Reflexion der IR-Strahlung bei einem munitionsfreien Beschuss der Zielscheibe (1) mittels einem IR-Lichtstrahlensender (LED) an einer am Schiessgerät (10) anbringbaren optoelektronischen Sender-Empfänger-Einrichtung (3) mit dem Lichtstrahlensender (LED) und einem Reflexionsempfänger (PSD), welche mit einer elektronischen Treffer-Auswerte-Einrichtung verbunden ist; und
c) eine, der Treffer-Auswerte-Einrichtung (6) für den Scharfschuss sowie der Treffer-Auswerte-Einrichtung für den munitionsfreien Beschuss zugeordnete gemeinsame Prozessor-Anordnung (4).

2. Schiessstand-Einrichtung nach Anspruch 1, **dadurch gekennzeichnet, dass** der gemeinsamen Prozessor-Anordnung (4) der Treffer-AuswerteEinrichtung für den Scharfschuss sowie der Treffer-Auswerte-Einrichtung für den munitionsfreien Beschuss mindestens ein weiterer, die Treffer anzeigender Monitor (11) nachgeschaltet ist.

3. Schiessstand-Einrichtung nach Anspruch 1, **dadurch gekennzeichnet, dass** die Zielscheibe (1) eine über die Prozessor-Anordnung (4) ansteuerbare Wechselautomatik (15) umfasst für das wechselweise Anordnen unterschiedlicher Zielbilder in der Schiessbildebene.

4. Schiessstand-Einrichtung nach den Ansprüchen 1 und 2, **dadurch gekennzeichnet, dass** die Prozessor-Anordnung (4) neben dem weiteren Monitor (11) mit einer Tastatur (12) und einem Drucker (13) verbindbar ist zur Programmsteuerung von unterschiedlichen Stichen resp. Disziplinen.

5. Schiessstand-Einrichtung nach Anspruch 1, **dadurch gekennzeichnet, dass** der Prozessor-Anordnung (4) zu deren Steuerung eine Leseeinheit für ein, die Daten eines Stiches mit Schiessbild-Disziplin und Programm tragendes Standblatt zugeordnet ist.

6. Schiessstand-Einrichtung nach Anspruch 1, **dadurch gekennzeichnet, dass** der Prozessor-Anordnung (4) mindestens zwei Treffer-AuswerteEinrichtungen sowohl für den Scharfschuss als auch für den munitionsfreien Beschuss zugeordnet sind.

7. Schiessstand-Einrichtung nach Anspruch 1, **dadurch gekennzeichnet, dass** sich die IR-Strahlung des Lichtstrahlensenders (LED) im Laser-Bereich befindet.

## Claims

1. Firing point device with a target disc arrangement and with automatic hit indication,
**characterized by**
a) a target disc (1) which is suitable for live firing with sensors or the like which are sensitive to sound or shockwaves and are connected via amplifier means (5) to an electronic hit evaluation device (6) with a monitor (20);
b) in the target image area of the target disc (1), reflector means (2) which are arranged on the target disc (1) for reflection of the IR radiation when the target disc (1) is fired at without using munitions by means of an IR light beam transmitter (LED) on an optoelectronic transmitter/receiver device (3) which can be fitted to the firing device (10) with the light beam transmitter (LED) and a reflection receiver (PSD), which device is connected to an electronic hit evaluation device; and
c) a common processor arrangement (4) which is associated with the hit evaluation device (6) for live firing as well as with the hit evaluation device for firing without the use of munitions.

2. Firing point device according to Claim 1, **characterized in that** the common processor arrangement (4) for the hit evaluation device for live firing as well as the hit evaluation device for firing without the use of munitions are followed by at least one further monitor (11) which indicates hits.

3. Firing point device according to Claim 1, **characterized in that** the target disc (1) comprises an automatic changeover mechanism (15) which can be driven via the processor arrangement (4) for changing the arrangement of different target images in the firing image plane.

4. Firing point device according to Claims 1 and 2, **characterized in that** the processor arrangement (4) can be connected to a keyboard (12) and to a printer (13) in addition to the further monitor (11), for program control of different shots or disciplines.

5. Firing point device according to Claim 1, **characterized in that** the processor arrangement (4) has an associated read unit to control it, for a firing point sheet to which the data for a shot with a firing point discipline and program is fitted.

6. Firing point device according to Claim 1, **characterized in that** the processor arrangement (4) has at least two associated hit evaluation devices, both for live firing and for firing without the use of munitions.

7. Firing point device according to Claim 1, **characterized in that** the IR radiation from the light beam transmitter (LED) is in the laser area.

## Revendications

1. Système de stand de tir avec agencement de cible et indication automatique de l'impact,
**caractérisé par**
a) une cible (1) qui convient pour un tir à balles réelles et qui présente des détecteurs ou similaires sensibles aux ondes acoustiques ou aux ondes de choc qui sont reliés par l'intermédiaire de moyens d'amplification (5) à un dispositif électronique (6) d'évaluation de l'impact doté d'un écran (20),
b) des moyens à réflecteur (2) disposés dans la zone d'image de la cible (1) et qui, dans le cas d'un tir sans munition, réfléchissent le rayonnement IR émis sur la cible (1) au moyen d'un émetteur de rayons lumineux IR (LED) prévu sur un dispositif optoélectronique (3) d'émission et de réception qui peut être installé sur l'appareil de tir (10) en même temps que l'émetteur de rayons lumineux (LED) et qu'un récepteur de réflexion (PSD) qui est relié à un dispositif électronique d'évaluation de l'impact et
c) un agencement commun de processeur (4) associé au dispositif (6) d'évaluation de l'impact du tir de précision ainsi qu'au dispositif d'évaluation de l'impact prévu pour le tir sans munition.

2. Système de stand de tir selon la revendication 1, **caractérisé en ce qu'**au moins un autre écran (11) d'affichage des impacts est raccordé en aval de l'agencement commun de processeur (4) du dispositif d'évaluation d'impact pour le tir à balles réelles et du dispositif d'évaluation d'impact pour le tir sans munition.

3. Système de stand de tir selon la revendication 1, **caractérisé en ce que** la cible (1) comprend un automate de remplacement (15) asservi à l'agencement de processeur (4) pour installer en alternance différentes images de cible dans le plan de l'image de tir.

4. Système de stand de tir selon les revendications 1 et 2, **caractérisé en ce qu'**en plus de pouvoir être relié à l'autre écran (11), l'agencement de processeur (4) peut être relié à un clavier (12) et à une imprimante (13) pour la commande programmée de différents tirs ou différentes disciplines.

5. Système de stand de tir selon la revendication 1, **caractérisé en ce que** pour la commande de l'agencement de processeur (4), une unité de lecture d'un panneau qui porte les données d'un tir avec la discipline de l'image de tir et le programme est associée à l'agencement de processeur.

6. Système de stand de tir selon la revendication 1, **caractérisé en ce qu'**au moins deux dispositifs d'évaluation de l'impact, à la fois pour le tir à balles réelles et pour le tir sans munition, sont associés à l'agencement de processeur (4).

7. Système de stand de tir selon la revendication 1, **caractérisé en ce que** le rayonnement IR de l'émetteur de rayons lumineux (LED) est du type laser.
